# FASCICULE DE BREVET EUROPEEN

(11) **EP 1 109 604 B1**
(45) Date de publication et mention de la délivrance du brevet: **28.05.2003**
(21) Numéro de dépôt: 99940232.4
(22) Date de dépôt: 24.08.1999
(51) Int. Cl.: A63C 1/28, A63C 9/20

(54) **DISPOSITIF DE FIXATION D'UNE CHAUSSURE A UN ARTICLE DE SPORT**
VORRICHTUNG ZUR BEFESTIGUNG EINES SCHUHES AN EINEN SPORTARTIKEL
DEVICE FOR FIXING A SHOE TO A SPORTS ARTICLE

(30) Priorité: 02.09.1998 FR 9811171
(43) Date de publication de la demande: 27.06.2001
(73) Titulaire: Salomon S.A., 74370 Metz-Tessy (FR)
(72) Inventeur: QUELLAIS, Jacques, F-74410 Saint-Jorioz (FR)
(86) Numéro de dépôt international: FR9902029
(87) Numéro de publication internationale: WO00013755

(56) Documents cités:
- EP-A- 0 786 275
- WO-A-97/21474
- WO-A-98/02216
- DE-U- 29 711 692
- NL-A- 8 702 068

## Description

La présente invention a pour objet un dispositif de fixation articulée d'une chaussure à un article de sport, notamment sport de glisse tel que patin à glace, à roulettes, ski de fond,...etc.

Par le FR 2 659 534 il est déjà connu d'avoir une liaison articulée d'une chaussure à un article de sport tel que patin à roulettes, patin à glace, afin d'augmenter le couple d'impulsion lors de la pratique du sport. Le document prévoit soit une articulation de la chaussure sur l'article de sport au niveau de l'emplacement du gros orteil dans la chaussure de façon à permettre une rotation maximale de la chaussure, soit une articulation au niveau de la zone d'articulation métatarsophalangienne du pied de façon à garantir un bon déroulement du pied.

Dans le premier cas, la rotation maximale de la chaussure permet de maximiser le couple d'impulsion de la jambe lors de la phase motrice mais s'effectue au détriment de la précision et du guidage de la chaussure, notamment avec une semelle souple nécessaire à un bon déroulement du pied.

Dans le second cas, l'articulation au niveau de l'axe d'articulation métatarsophalangienne permet d'améliorer le guidage au détriment cependant du déroulement du pied et du couple d'impulsion.

Le WO 96/37269 vise à résoudre le même problème à savoir maximiser l'effort de poussée ou couple d'impulsion lors de la pratique du sport en proposant une construction à multiple châssis dans laquelle les châssis sont aptes à pivoter et à translater l'un par rapport à l'autre.

Les modes de réalisation préférés de ce WO 96/37269 comprennent au moins quatre biellettes articulées et translatables les unes par rapport aux autres. Il s'ensuit une construction extrêmement compliquée, lourde, coûteuse, difficile à mettre en oeuvre et fragile, notamment si le sport doit être pratiqué dans un environnement agressif (froid, neige, poussières,...etc.).

Le WO 96/37269 propose également une autre construction mettant en oeuvre des engrenages et donc également extrêmement compliquée et coûteuse à réaliser, et de plus très sensible aux salissures, froid, neige,...etc.

Par ailleurs, chacune des constructions du WO 96/37269 ne peut autoriser que des débattements de la chaussure assez limités, et compris entre 20° et 48°, ces faibles débattements étant préjudiciables à une bonne pratique de l'activité.

Le document EP 890 379, qui décrit une fixation munie d'un organe de liaison à surface d'appui convexe avec une biellette articulée vers l'avant, est un art antérieur uniquement au titre de l'article 54(3) CBE. Il en est de même pour le document EP 914 844 qui ne comporte pas de rampe d'appui curviligne.

Le but de la présente invention est de remédier aux inconvénients ci-avant et de fournir un dispositif de fixation amélioré qui permette notamment de maximiser le couple d'impulsion transmis par la jambe, tout en étant compatible avec un bon guidage de la chaussure, un grand débattement et une bonne précision du geste.

Un autre but est également de fournir un dispositif de fixation qui soit de construction simple, peu chère, non encombrante et qui soit peu sensible aux conditions extérieures, et notamment au froid et à la neige.

Ce but est atteint dans le dispositif de fixation d'une chaussure à un article de sport, selon l'invention, par le fait qu'il comporte une embase destinée à être fixée sur l'article de sport, un organe de liaison à la chaussure et une biellette de liaison de l'organe de liaison à l'embase, la biellette étant articulée d'une part sur l'embase, et d'autre part sur l'organe de liaison et plus particulièrement par le fait que l'organe de liaison comporte, à l'avant, une rampe d'appui curviligne apte à coopérer avec l'embase lors du pivotement de l'organe de liaison.

En effet, l'organe de liaison, fixé sur une zone avant de la chaussure, rigidifie celle-ci et permet donc de préserver la précision de mouvement souhaitée, tandis qu'une construction à une seule biellette est simple, minimale, peu encombrante et peu coûteuse.

Par ailleurs, une telle construction est peu sensible au froid et à la neige.

De toute façon, l'invention sera mieux comprise et d'autres caractéristiques de celle-ci seront mises en évidence à l'aide de la description qui suit en référence au dessin schématique annexé représentant à titre d'exemples non limitatifs plusieurs modes de réalisation préférés et dans lequel :
- la figure 1 est une vue de côté du dispositif de fixation selon l'invention en position soulevée, la chaussure étant représentée en traits mixtes,
- la figure 2 est une vue en perspective arrière du dispositif de fixation de la figure 1,
- la figure 3 est une vue similaire à la figure 2 en position basse,
- la figure 4 est une vue similaire à la figure 1 en position basse.

La figure 1 montre le dispositif de fixation 10 selon l'invention assurant la liaison d'une chaussure 2 et d'un article de sport 1.

Le dispositif de fixation est constitué d'une embase 11 fixée sur la face supérieure de l'article de sport 1, d'une biellette 20 articulée sur l'embase 11 autour d'un axe transversal 21, d'un organe de liaison 30, articulé selon un axe transversal 31 sur la biellette 20, et d'un moyen de rappel élastique 40, constitué en l'occurrence par une bande de matériau élastique tel que du caoutchouc ou du pebax.

Ainsi que le montre plus particulièrement la figure 2, l'organe de liaison 30 se présente sous la forme d'une poutre constituée de deux biellettes 32, entretoisées d'une part à l'avant par l'axe transversal 31 d'articulation sur la biellette 20, et d'autre part par un axe 33 disposé à l'arrière des deux biellettes. Ces axes 31, 33, servent également de moyens d'ancrage sur la chaussure et sont destinés à coopérer avec des moyens complémentaires de la semelle ou de la tige de ladite chaussure (non représentés sur le dessin). D'autres moyens d'ancrage peuvent bien évidemment être envisagés et notamment la poutre 30 peut être intégrée dans la semelle de la chaussure, par exemple par surmoulage, lors de la fabrication ou être fixée à celle-ci par des vis, rivets,...etc.

Des moyens d'ancrage amovibles, c'est-à-dire permettant un enlèvement rapide de la chaussure peuvent également être prévus.

L'organe de liaison 30 peut également être réalisé de façon différente et peut notamment être constitué par une poutre en une seule pièce, en tôle emboutie, ou en autre matériau synthétique,...etc.

La poutre définie par l'organe de liaison 30 a de préférence une longueur correspondant à celle de la zone avant, qui s'étend depuis l'extrémité avant jusqu'à la zone d'articulation métatarsophalangienne, d'une chaussure, soit à peu près le tiers de la longueur d'une chaussure.

Cette poutre 30 a non seulement pour but de réaliser la liaison de la chaussure avec l'article de sport, mais également de rigidifier la chaussure de façon à permettre un meilleur guidage et transmission des efforts lors du soulèvement de celle-ci lors de la pratique du sport.

Bien entendu, la poutre 30 peut également avoir une toute autre forme et être notamment plus longue ou plus courte.

La partie avant de chacune des biellettes 32 présente un profil curviligne 34 en forme de rampe par lequel chacune de ces biellettes 32 est en appui sur l'embase 11. Cette rampe curviligne 34 coopère avec ladite embase 11 lors du pivotement de la chaussure de façon à reproduire un mouvement de rotation et translation correspondant au mouvement de déroulement du pied au niveau du gros orteil.

Cette construction permet de reproduire un mouvement de déroulement du pied, comme si l'axe d'articulation de la chaussure était fixée à l'extrémité avant de celle-ci, tout en conservant la précision d'une semelle rigide, puisque la semelle est rigidifiée en fait par la poutre 30, et ceci jusqu'au bout des orteils, c'est-à-dire en offrant un couple d'impulsion maximal.

La construction selon l'invention permet donc de concilier un guidage et une précision du geste maximales avec une transmission de puissance également maximale.

Une bande de caoutchouc 40 est fixée en 41 et 42, par exemple par des vis, sur l'embase 11, à l'avant et à l'arrière de la poutre 30 et de part et d'autre de sa zone d'appui sur l'article de sport. Cette bande 40 passe par ailleurs par dessus un axe 35, ou entretoise, disposé transversalement entre les deux biellettes 32, à l'arrière de la rampe 34.

Ainsi disposée, la bande de caoutchouc 40 exerce au niveau de l'axe 35 sur la poutre 30, et donc sur la chaussure 2 qui lui est liée, un effort permanent F de rappel élastique vers la surface supérieure 1 de l'article de sport. Cette construction aide au ramené de l'article de sport contre la semelle de la chaussure lors de la fin de la phase d'impulsion et évite toute interférence de celui-ci avec la surface sur laquelle se pratique ledit sport.

Dans ce contexte, il est préférable que le point 35 d'application de l'effort F soit situé à l'arrière de la rampe 34, mais en avant de l'axe d'articulation 21 de la biellette 20, pour éviter une position d'équilibre de la chaussure soulevée par rapport à l'article de sport 1 en l'absence de sollicitations de la part de l'utilisateur.

Selon le cas et le type de sport pratiqué une position plus en avant de ce point d'application 35 de l'effort F peut également être envisagée. La bande élastique 40 peut être remplacée par tout autre moyen de rappel élastique, et notamment ressort, produisant le même effet.

La biellette 20 se présente sous la forme d'une pièce monobloc dont les extrémités sont constituées de deux bras 22 entretoisés d'une part par l'axe de pivotement 31 de la poutre 30, et d'autre part par l'axe d'articulation 21 de la biellette sur l'embase 11, chacun de ces axes 21, 31, étant disposé à chacune des extrémités de ladite biellette 20, l'axe 21 étant disposé à l'arrière de l'axe 31. Bien entendu, la biellette 20 peut également être constituée de plusieurs parties.

La longueur de la biellette 20, c'est-à-dire la distance entre les axes d'articulation 21, 31, de celle-ci, détermine l'angle de pivotement sur la rampe 34.

Le fonctionnement de ce dispositif de fixation est très simple. En l'absence de tout effort de la part de l'utilisateur, la poutre 30 est plaquée contre l'embase 11 sous l'effet des moyens de rappel élastique 40 (cf. figures 3 et 4).

Lors du déroulement du pied, la poutre 30 et la biellette 20 effectuent simultanément une rotation dans le sens horaire (flèches R) autour de leurs axes respectifs 31, 21, la poutre 30 pivotant par ailleurs sur l'embase 11 selon une succession d'appuis constituant autant d'axes de rotation instantanée et se déplaçant le long de la rampe curviligne 34.

Le pivotement de la poutre 30 sur l'embase 11 selon la rampe curviligne 34 permet de reproduire un mouvement de rotation et de translation correspondant au mouvement de déroulement naturel du pied au niveau du gros orteil de celui-ci, et permet donc de concilier le bénéfice d'un couple d'impulsion maximal et la conservation de sensations naturelles de toucher avec les caractéristiques de guidage et de précision d'une semelle rigide.

Ainsi que le montrent les figures 1 et 2, cette construction permet également une rotation maximum, avec un angle α, de l'ordre de 60° et plus, entre la poutre 30 et l'embase 11, qui reproduit donc un déroulement complet du pied jusqu'à l'extrémité du gros orteil. En fait, cet angle de rotation α peut même être supérieur à 60° selon la pratique souhaitée. La valeur de angle α dépendra des moyens élastiques 40 et de la forme de la rampe curviligne 34.

Un tel angle de rotation, largement supérieur aux angles de débattement autorisés par les constructions connues, est particulièrement avantageux dans la plupart des sports visés et notamment en ski de fond, que ce soit en technique dite classique ou en technique dite de skating ou pas de patineur.

Bien entendu, la présente invention n'est pas limitée au mode de réalisation décrit ci-avant à titre d'exemple non limitatif mais en englobe tous les modes de réalisation définis par l'objet des revendications annexées.

Elle s'applique également à tout sport pour lequel des problèmes similaires ou équivalents doivent être résolus.

## Revendications (Revendications pour l'(les) Etat(s) contractant(s) suivant(s): AT, CH, DE, FR, IT, LI)

1. Dispositif de fixation d'une chaussure (2) à un article de sport (1), du type comportant une embase (11) destinée à être fixée sur l'article de sport (1), un organe de liaison (30) à la chaussure (2) et une biellette (20) de liaison de l'organe de liaison (30) à l'embase (11), la biellette (20) étant articulée d'une part sur l'embase (11), et d'autre part sur l'organe de liaison (30), **caractérisé en ce que** l'organe de liaison comporte, à l'avant, une rampe d'appui (34) curviligne apte à coopérer avec l'embase (11) lors du pivotement de l'organe de liaison (30), et **en ce que** l'axe d'articulation (21) de la biellette sur l'embase est disposé à l'arrière de l'axe d'articulation (31) de l'organe de liaison (30) sur la biellette (20).

2. Dispositif de fixation selon la revendication 1, **caractérisé en ce que** l'organe de liaison comporte des moyens d'ancrage (31, 33) sur une zone avant de la chaussure (2).

3. Dispositif de fixation selon l'une des revendications 1 ou 2, **caractérisé en ce que** la rampe d'appui curviligne (34) a une forme correspondant sensiblement au contour extérieur du gros orteil d'un utilisateur.

4. Dispositif de fixation selon l'une quelconque des revendications précédentes, **caractérisé en ce qu'**il comporte des moyens (40) de rappel élastique de l'organe de liaison (30) en direction de l'embase (11).

5. Dispositif de fixation selon la revendication 4, **caractérisé en ce que** le point d'application (35) de l'effort (F) des moyens de rappel élastique (40) est disposé en arrière de la rampe d'appui curviligne (34).

6. Dispositif de fixation selon la revendication 4, **caractérisé en ce que** le point d'application (35) de l'effort (F) des moyens de rappel élastique (40) est disposé en avant de l'axe d'articulation (21) de la biellette sur l'embase.

7. Dispositif de fixation selon l'une des revendications 4 à 6, **caractérisé en ce que** les moyens de rappel élastique (40) sont constitués par une lame de caoutchouc ancrée sur l'embase (11) de part et d'autre de la zone d'appui de l'organe de liaison.

8. Dispositif de fixation selon l'une quelconque des revendications précédentes, **caractérisé en ce que** l'organe de liaison (30) s'étend sensiblement de l'extrémité avant de la chaussure jusqu'au niveau de la zone d'articulation métatarso-phalangienne de celle-ci.

9. Dispositif de fixation selon l'une quelconque des revendications précédentes, **caractérisé en ce que** l'angle (α) de pivotement maximum de l'organe de liaison (30) est sensiblement égale à 60°.

10. Dispositif de fixation selon l'une quelconque des revendications précédentes, **caractérisé en ce que** l'angle (α) de pivotement maximum de l'organe de liaison (30) est supérieur à 60°.

11. Dispositif de fixation selon l'une quelconque des revendications précédentes, **caractérisé en ce que**, lors du pivotement de l'organe de liaison (30), l'organe de liaison (30) et la biellette (20) pivotent simultanément dans le même sens.

## Revendications (Revendications pour l'(les) Etat(s) contractant(s) suivant(s): BE, DK, ES, GB, GR, IR, LU, MC, NL, PT, SE, FI, CY)

1. Dispositif de fixation d'une chaussure (2) à un article de sport (1), du type comportant une embase (11) destinée à être fixée sur l'article de sport (1), un organe de liaison (30) à la chaussure (2) et une biellette (20) de liaison de l'organe de liaison (30) à l'embase (11), la biellette (20) étant articulée d'une part sur l'embase (11), et d'autre part sur l'organe de liaison (30), **caractérisé en ce que** l'organe de liaison comporte, à l'avant, une rampe d'appui (34) curviligne apte à coopérer avec l'embase (11) lors du pivotement de l'organe de liaison (30).

2. Dispositif de fixation selon la revendication 1, **caractérisé en ce que** l'axe d'articulation (21) de la biellette sur l'embase est disposé à l'arrière de l'axe d'articulation (31) de l'organe de liaison (30) sur la biellette (20).

3. Dispositif de fixation selon l'une quelconque des revendications précédentes, **caractérisé en ce que** l'organe de liaison comporte des moyens d'ancrage (31, 33) sur une zone avant de la chaussure (2).

4. Dispositif de fixation selon l'une quelconque des revendications précédentes, **caractérisé en ce que** la rampe d'appui curviligne (34) a une forme correspondant sensiblement au contour extérieur du gros orteil d'un utilisateur.

5. Dispositif de fixation selon l'une quelconque des revendications précédentes, **caractérisé en ce qu'**il comporte des moyens (40) de rappel élastique de l'organe de liaison (30) en direction de l'embase (11).

6. Dispositif de fixation selon la revendication 6, **caractérisé en ce que** le point d'application (35) de l'effort (F) des moyens de rappel élastique (40) est disposé en arrière de la rampe d'appui curviligne (34).

7. Dispositif de fixation selon l'une des revendications 5 ou 6, prise en combinaison avec la revendication 2, **caractérisé en ce que** le point d'application (35) de l'effort (F) des moyens de rappel élastique (40) est disposé en avant de l'axe d'articulation (21) de la biellette sur l'embase.

8. Dispositif de fixation selon l'une des revendications 5 à 7, **caractérisé en ce que** les moyens de rappel élastique (40) sont constitués par une lame de caoutchouc ancrée sur l'embase (11) de part et d'autre de la zone d'appui de l'organe de liaison.

9. Dispositif de fixation selon l'une quelconque des revendications précédentes, **caractérisé en ce que** l'organe de liaison (30) s'étend sensiblement de l'extrémité avant de la chaussure jusqu'au niveau de la zone d'articulation métatarso-phalangienne de celle-ci.

10. Dispositif de fixation selon l'une quelconque des revendications précédentes, **caractérisé en ce que** l'angle (α) de pivotement maximum de l'organe de liaison (30) est sensiblement égale à 60°.

11. Dispositif de fixation selon l'une quelconque des revendications précédentes, **caractérisé en ce que** l'angle (α) de pivotement maximum de l'organe de liaison (30) est supérieur à 60°.

12. Dispositif de fixation selon l'une quelconque des revendications précédentes, **caractérisé en ce que**, lors du pivotement de l'organe de liaison (30), l'organe de liaison (30) et la biellette (20) pivotent simultanément dans le même sens.

## Patentansprüche (Patentansprüche für folgende(n) Vertragsstaat(en): AT, CH, DE, FR, IT, LI)

1. Vorrichtung für eine Befestigung eines Schuhs (2) an einem Sportartikel (1), von dem Typ, welcher aufweist eine Basis (11), die dafür bestimmt ist, auf dem Sportartikel (1) befestigt zu sein, ein Verbindungsmittel (30) an dem Schuh (2) und einen Schwingarm (20) einer Verbindung des Verbindungsmittels (30) mit der Basis (11), wobei der Schwingarm (20) einerseits an der Basis (11) angelenkt ist und andererseits an dem Verbindungsmittel (30), **dadurch gekennzeichnet, dass** das Verbindungsmittel auf der Vorderseite eine gekrümmte Abstützrampe (34) aufweist, die geeignet ist, mit der Basis (11) während dem Schwenken des Verbindungsmittels (30) zusammenzuwirken, und dass die Anlenkungsachse (21) des Schwingarms auf der Basis auf der Hinterseite von der Anlenkungsachse (31) des Verbindungsmittels (30) an dem Schwingarm (20) angeordnet ist.

2. Befestigungsvorrichtung nach einem der vorhergehenden Ansprüche, **dadurch gekennzeichnet, dass** das Verbindungsmittel Verankerungsmittel (31, 33) auf einer vorderen Zone des Schuhs (2) aufweist.

3. Befestigungsvorrichtung gemäß einem der zuvorigen Ansprüche, **dadurch gekennzeichnet, dass** die gekrümmte Abstützrampe (34) eine Form aufweist im Wesentlichen entsprechend zu dem äußeren Umfang des großen Zehs eines Benutzers.

4. Befestigungsvorrichtung nach einem der vorherigen Ansprüche, **dadurch gekennzeichnet, dass** sie elastische Rückholmittel (40) des Verbindungsmittels (30) in Richtung der Basis (11) aufweist.

5. Befestigungsvorrichtung nach Anspruch 4, **dadurch gekennzeichnet, dass** der Angriffspunkt (35) der Kraft (F) der elastischen Rückholmittel (40) hinter der gekrümmte Abstützrampe (34) angeordnet ist.

6. Befestigungsvorrichtung nach Anspruch 4, **dadurch gekennzeichnet, dass** der Angriffspunkt (35) der Kraft (F) der elastischen Rückholmittel (40) vor der Anlenkungsachse (21) des Schwingarms auf der Basis angeordnet ist.

7. Befestigungsvorrichtung nach einem der Ansprüche 4 bis 6, **dadurch gekennzeichnet, dass** die elastischen Rückholmittel (40) aus einem Blatt aus Kautschuk gebildet sind, welches auf der Basis (11) beiderseits der Abstützzone des Verbindungsmittels verankert ist.

8. Befestigungsvorrichtung gemäß irgendeinem der zuvorigen Ansprüche, **dadurch gekennzeichnet, dass** das Verbindungsmittel (30) sich im Wesentlichen von dem vorderen Ende des Schuhs bis auf Höhe der metatarsophalangischen Anlenkungszone desselbigen erstreckt.

9. Befestigungsvorrichtung gemäß irgendeinem der zuvorigen Ansprüche, **dadurch gekennzeichnet, dass** der Winkel (α) eines maximalen Schwenkens des Verbindungsmittels (30) im Wesentlichen gleich zu 60° ist.

10. Befestigungsvorrichtung nach irgendeinem der vorhergehenden Ansprüche, **dadurch gekennzeichnet, dass** der Winkel (α) eines maximalen Schwenkens des Verbindungsmittels (30) größer als 60° ist.

11. Befestigungsvorrichtung nach irgendeinem der zuvorigen Ansprüche, **dadurch gekennzeichnet, dass** während dem Schwenken des Verbindungsmittels (30), das Verbindungsmittel (30) und der Schwingarm (20) simultan in der gleichen Richtung schwenken.

## Patentansprüche (Patentansprüche für folgende(n) Vertragsstaat(en): BE, DK, ES, GB, IE, LU, MC, NL, PT, SE, FI, CY)

1. Vorrichtung für eine Befestigung eines Schuhs (2) an einem Sportartikel (1), von dem Typ, welcher aufweist eine Basis (11), die dafür bestimmt ist, auf dem Sportartikel (1) befestigt zu sein, ein Verbindungsmittel (30) an dem Schuh (2) und einen Schwingarm (20) einer Verbindung des Verbindungsmittels (30) mit der Basis (11), wobei der Schwingarm (20) einerseits an der Basis (11) angelenkt ist und andererseits an dem Verbindungsmittel (30), **dadurch gekennzeichnet, dass** das Verbindungsmittel auf der Vorderseite eine gekrümmte Abstützrampe (34) aufweist, die geeignet ist, mit der Basis (11) während dem Schwenken des Verbindungsmittels (30) zusammenzuwirken.

2. Befestigungsvorrichtung nach Anspruch 1, **dadurch gekennzeichnet, dass** die Anlenkungsachse (21) des Schwingarms auf der Basis auf der Hinterseite von der Anlenkungsachse (31) des Verbindungsmittels (30) an dem Schwingarm (20) angeordnet ist.

3. Befestigungsvorrichtung nach einem der vorhergehenden Ansprüche, **dadurch gekennzeichnet, dass** das Verbindungsmittel Verankerungsmittel (31, 33) auf einer vorderen Zone des Schuhs (2) aufweist.

4. Befestigungsvorrichtung gemäß einem der zuvorigen Ansprüche, **dadurch gekennzeichnet, dass** die gekrümmte Abstützrampe (34) eine Form aufweist im Wesentlichen entsprechend zu dem äußeren Umfang des großen Zehs eines Benutzers.

5. Befestigungsvorrichtung nach einem der vorherigen Ansprüche, **dadurch gekennzeichnet, dass** sie elastische Rückholmittel (40) des Verbindungsmittels (30) in Richtung der Basis (11) aufweist.

6. Befestigungsvorrichtung nach Anspruch 6, **dadurch gekennzeichnet, dass** der Angriffspunkt (35) der Kraft (F) der elastischen Rückholmittel (40) hinter der gekrümmte Abstützrampe (34) angeordnet ist.

7. Befestigungsvorrichtung nach einem der Ansprüche 5 oder 6, in Kombination mit Anspruch 2, **dadurch gekennzeichnet, dass** der Angriffspunkt (35) der Kraft (F) der elastischen Rückholmittel (40) vor der Anlenkungsachse (21) des Schwingarms auf der Basis angeordnet ist.

8. Befestigungsvorrichtung nach einem der Ansprüche 5 bis 7, **dadurch gekennzeichnet, dass** die elastischen Rückholmittel (40) aus einem Blatt aus Kautschuk gebildet sind, welches auf der Basis (11) beiderseits der Abstützzone des Verbindungsmittels verankert ist.

9. Befestigungsvorrichtung gemäß irgendeinem der zuvorigen Ansprüche, **dadurch gekennzeichnet, dass** das Verbindungsmittel (30) sich im Wesentlichen von dem vorderen Ende des Schuhs bis auf Höhe der metatarsophalangischen Anlenkungszone desselbigen erstreckt.

10. Befestigungsvorrichtung gemäß irgendeinem der zuvorigen Ansprüche, **dadurch gekennzeichnet, dass** der Winkel (α) eines maximalen Schwenkens des Verbindungsmittels (30) im Wesentlichen gleich zu 60° ist.

11. Befestigungsvorrichtung nach irgendeinem der vorhergehenden Ansprüche, **dadurch gekennzeichnet, dass** der Winkel (α) eines maximalen Schwenkens des Verbindungsmittels (30) größer als 60° ist.

12. Befestigungsvorrichtung nach irgendeinem der zuvorigen Ansprüche, **dadurch gekennzeichnet, dass** während dem Schwenken des Verbindungsmittels (30), das Verbindungsmittel (30) und der Schwingarm (20) simultan in der gleichen Richtung schwenken.

## Claims (Claims for the following Contracting State(s): AT, CH, DE, FR, IT, LI)

1. Device for binding a boot (2) to a sports article (1), of the type comprising a base (11) adapted to be fixed on the sports article (1), a member (30) for connecting to the boot (2) and a rocker bar (20) for connecting the connecting member (30) to the base (11), the rocker bar (20) being journalled on the base (11), on the one hand, and on the connecting member (30), on the other hand, **characterized in that** the connecting member comprises, at the front, a curved support ramp (34) adapted to cooperate with the base (11) during pivoting of the connecting member (30), and **in that** the journal axle (21) of the rocker bar on the base is arranged at the rear of the journal axle (31) of the connecting member (30) on the rocker bar (20).

2. Binding device according to claim 1, **characterized in that** the connecting member comprises anchoring means (31, 33) on a front zone of the boot (2).

3. Binding device according to one of claims 1 or 2, **characterized in that** the curved support ramp (34) has a shape corresponding substantially to the outer contour of the user's big toe.

4. Binding device according to any of the preceding claims, **characterized in that** it comprises means (40) for the elastic return of the connecting member (30) toward the base (11).

5. Binding device according to claim 4, **characterized in that** the point of application (35) of the force (F) of the elastic return means (40) is arranged at the rear of the curved support ramp (34).

6. Binding device according to claim 4, **characterized in that** the point of application (35) of the force (F) of the elastic return means (40) is arranged at the front of the journal axle (21) of the rocker bar on the base.

7. Binding device according to one of claims 4-6, **characterized in that** the elastic return means (40) are constituted by a rubber blade anchored on the base (11) on both sides of the support zone of the connecting member.

8. Binding device according to any of the preceding claims, **characterized in that** the connecting member (30) extends substantially from the front end of the boot up to the metatarsophalaogeal journal zone of the latter.

9. Binding device according to any of the preceding claims, **characterized in that** the maximum pivoting angle (α) of the connecting member (30) is substantially equal to 60°.

10. Binding device according to any of the preceding claims, **characterized in that** the maximum pivoting angle (α) of the connecting member (30) is greater than 60°.

11. Binding device according to any of the preceding claims, **characterized in that**, during the pivoting of the connecting member (30), the connecting member (30) and the rocker bar (20) pivot simultaneously in the same direction.

## Claims (Claims for the following Contracting State(s): BE, DK, ES, GB, GR, IR, LU, MC, NL, PT, SE, FI, CY)

1. Device for binding a boot (2) to a sports article (1), of the type comprising a base (11) adapted to be fixed on the sports article (1), a member (30) for connecting to the boot (2) and a rocker bar (20) for connecting the connecting member (30) to the base (11), the rocker bar (20) being journalled on the base (11), on the one hand, and on the connecting member (30), on the other hand, **characterized in that** the connecting member comprises, at the front, a curved support ramp (34) adapted to cooperate with the base (11) during pivoting of the connecting member (30).

2. Binding device according to claim 1, **characterized in that** the journal axle (21) of the rocker bar on the base is arranged at the rear of the journal axle (31) of the connecting member (30) on the rocker bar (20),

3. Binding device according to any of the preceding claims, **characterized in that** the connecting member comprises anchoring means (31, 33) on a front zone of the boot (2).

4. Binding device according to any of the preceding claims, **characterized in that** the curved support ramp (34) has a shape corresponding substantially to the outer contour of the user's big toe.

5. Binding device according to any of the preceding claims, **characterized in that** it comprises means (40) for the elastic return of the connecting member (30) toward the base (11).

6. Binding device according to claim 6, **characterized in that** the point of application (35) of the force (F) of the elastic return means (40) is arranged at the rear of the curved support ramp (34).

7. Binding device according to one of claims 5 or 6, in combination with claim 2, **characterized in that** the point of application (35) of the force (F) of the elastic return means (40) is arranged at the front of the journal axle (21) of the rocker bar on the base.

8. Binding device according to one of claims 5-7, **characterized in that** the elastic return means (40) are constituted by a rubber blade anchored on the base (11) on both sides of the support zone of the connecting member.

9. Binding device according to any of the preceding claims, **characterized in that** the connecting member (30) extends substantially from the front end of the boot up to the metatarsophalangeal journal zone of the latter.

10. Binding device according to any of the preceding claims, **characterized in that** the maximum pivoting angle (α) of the connecting member (30) is substantially equal to 60°.

11. Binding device according to any of the preceding claims, **characterized in that** the maximum pivoting angle (α) of the connecting member (30) is greater than 60°.

12. Binding device according to any of the preceding claims, **characterized in that**, during the pivoting of the connecting member (30), the connecting member (30) and the rocker bar (20) pivot simultaneously in the same direction.
